# FASCICULE DE BREVET EUROPEEN

(11) **EP 4 001 753 B1**
(45) Date de publication et mention de la délivrance du brevet: **04.10.2023**
(21) Numéro de dépôt: 21205016.5
(22) Date de dépôt: 27.10.2021
(51) Int. Cl.: F22B 35/00, F22B 37/02, F22B 37/38, F22B 37/44

(54) **PROCÉDÉ ET APPAREIL DE VAPORISATION D'UN LIQUIDE**
VERFAHREN UND ANLAGE ZUR VERDAMPFUNG EINER FLÜSSIGKEIT
METHOD AND DEVICE FOR VAPOURISING A LIQUID

(30) Priorité: 19.11.2020 FR 2011856
(43) Date de publication de la demande: 25.05.2022
(73) Titulaire: L'Air Liquide, Société Anonyme pour l'Etude et l'Exploitation des Procédés Georges Claude, 75007 Paris (FR)
(72) Inventeur: LUONG, Aurélie, 94503 CHAMPIGNY SUR MARNE (FR); PRASAD, Bhadri, 94503 CHAMPIGNY SUR MARNE (FR)
(74) Mandataire: Air Liquide

(56) Documents cités:
- EP-A1- 2 060 752
- WO-A1-2017/218322
- WO-A1-2018/211230
- WO-A2-2014/009641
- DE-A1-102012 222 082
- US-A1- 2011 259 010

## Description

La présente invention est relative à un procédé de vaporisation d'un liquide, en particulier la vaporisation de méthane ou d'un autre liquide se vaporisant à une température en dessous de 0°C.

Document WO2017/218322 A1 décrit un système de récupération de chaleur avec deux évaporateurs en parallèle.

Dans le cas de la vaporisation d'un liquide cryogénique dans un échangeur, si la régulation de la vaporisation n'est pas suffisamment précise, le bout chaud de l'échangeur peut subir une fragilisation due à l'excès de froid, ce qui peut l'endommager.

Il est un objet de cette invention de réduire le risque de fragilisation en détectant la défaillance du système de régulation et en modifiant le système de régulation pour réduire le risque de fragilisation.

Selon un objet de l'invention, il est prévu un procédé de vaporisation d'un liquide dans un échangeur de chaleur dans lequel un liquide se vaporise dans l'échangeur de chaleur pour former un gaz qui est envoyé à un utilisateur en fonctionnement normal à travers une première conduite dans lequel, si la vitesse de modification du débit de liquide envoyé vers l'échangeur dépasse un seuil, on ferme la première conduite et on envoie du fluide, pouvant être du gaz vaporisé dans l'échangeur de chaleur et/ou du liquide non vaporisé dans l'échangeur, à l'atmosphère ou à la torche, à travers une deuxième conduite et une vanne, l'ouverture de la vanne étant régulée par le débit de fluide mesuré dans la deuxième conduite.

Selon d'autres aspects facultatifs :
- si la vitesse de modification du débit de liquide envoyé vers l'échangeur est en dessous d'un seuil
   i) du liquide vaporisé est envoyé à l'utilisateur et/ou
   ii) du liquide vaporisé est envoyé à l'atmosphère ou à la torche à travers la conduite et la vanne, l'ouverture de la vanne étant régulée par la pression du gaz vaporisé mesurée en aval de l'échangeur de chaleur.
- si la vitesse de modification du débit de liquide envoyé vers l'échangeur dépasse un seuil, l'ouverture de la vanne n'est pas régulée par la pression du gaz vaporisé mesurée en aval de l'échangeur de chaleur.
- la deuxième conduite est fermée en fonctionnement normal, par exemple en fermant la vanne.

Selon un autre aspect de l'invention, il est prévu un appareil de vaporisation d'un liquide comprenant un échangeur de chaleur dans lequel un liquide se vaporise pour former un gaz, une première conduite pour envoyer le gaz formé à un utilisateur en fonctionnement normal, une deuxième conduite reliée à l'échangeur de chaleur pour envoyer du gaz vaporisé dans l'échangeur de chaleur et/ou du liquide non vaporisé dans l'échangeur, à l'atmosphère ou à une torche, un détecteur pour détecter si la vitesse de modification du débit de liquide envoyé vers l'échangeur dépasse un seuil, des premiers moyens de régulation pour réguler l'ouverture d'une vanne dans la deuxième conduite en fonction du débit mesuré dans la deuxième conduite, des deuxième moyens de régulation pour réguler l'ouverture d'une vanne dans la deuxième conduite en fonction de la pression du gaz formé en aval de l'échangeur de chaleur ainsi que des moyens pour permettre de relier la vanne sélectivement aux premiers et aux deuxième moyens de régulation.

Selon d'autres aspects facultatifs :
- les moyens pour permettre de relier la vanne sélectivement aux premiers et aux deuxième moyens de régulation sont adaptés pour relier la vanne aux premiers ou deuxièmes moyens de régulation en fonction de la vitesse de changement de débit du liquide rentrant dans l'échangeur.
- l'appareil comprend une vanne auxiliaire reliée en parallèle avec la vanne dans la deuxième conduite.
- l'appareil comprend un débitmètre pour mesurer le débit dans la deuxième conduite et pour ouvrir la vanne auxiliaire en fonction de ce débit.
- l'appareil comprend une vanne pour ouvrir la première conduite et des moyens d'ouvrir cette vanne en fonction de la pression et/ou du débit de gaz vaporisé. L'invention sera décrite de manière plus détaillée en se référant aux figures qui représentent des procédés de vaporisation selon l'invention.

[FIG.1] illustre un procédé de vaporisation de liquide. Un échangeur de chaleur 3 permet de vaporiser un liquide 5 par échange de chaleur avec un fluide 1 à contre-courant. Le débit du liquide 5 est régulé par la vanne FV1, étant commandé par FIC1. Le liquide 5 peut être du méthane ou n'importe lequel liquide qui se vaporise à une température en dessous de 0°C. Le liquide 5 se vaporise dans l'échangeur 3 pour former le gaz dans la conduite 7.

La conduite 7 de gaz est reliée aux conduites 9 et 11 qui permettent d'envoyer le gaz à deux endroits différent, vers un utilisateur pour la conduite 9 et vers l'atmosphère ou à une torche pour la conduite 11. La pression dans la conduite 7 9 est régulée par la vanne PV1 commandée par le contrôleur de pression PIC A.

En cas de mauvais fonctionnement de la vanne FV1 ou débitmètre Fl 1, il est possible d'envoyer le gaz vaporisé à l'atmosphère ou à une torche par la conduite 11 en amont de la vanne PV1 qui régule la conduite 9 7. Dans ce cas la vanne PV2 sur la conduite 11 est ouverte par le contrôleur de pression PIC B, dont le point de consigne est un peu plus élevé que celui de PIC A.

Optionnellement un débitmètre Fl 3 mesure le débit de gaz dans la conduite 9 pour savoir combien de gaz est envoyé à l'utilisateur.

Si le système de régulation est défaillant, un débit de liquide peut arriver au bout chaud de l'échangeur 3 risquant de le fragiliser. Cette arrivée de liquide au bout chaud peut augmenter la pression au bout chaud de l'échangeur 3 de sorte que les vannes PV1 et PV2 s'ouvrent, ainsi augmentant le risque de fragilisation par excès de froid.

[FIG. 2] montre une variante de la [FIG. 1].

Un échangeur de chaleur 3 permet de vaporiser un liquide 5 par échange de chaleur avec un fluide 1 à contre-courant. Le débit du liquide 5 est régulé par la vanne FV1, étant commandé par FIC1. Le liquide 5 peut être du méthane ou n'importe lequel liquide qui se vaporise à une température en dessous de 0°C. Le liquide 5 se vaporise dans l'échangeur 3 pour former le gaz dans la conduite 7.

La conduite 7 de gaz est reliée aux conduites 9 et 11 qui permettent d'envoyer le gaz à deux endroits différent, vers un utilisateur pour la conduite 9 et vers l'atmosphère ou à la torche pour la conduite 11. La pression dans la conduite 7 est régulée par la vanne PV1 commandée par le contrôleur de pression PIC A.

En cas de mauvais fonctionnement de la vanne PV1, il est possible d'envoyer le gaz vaporisé à l'atmosphère ou à la torche par la conduite 11 en amont de la vanne PV1 qui régule la conduite 7. Dans ce cas, en fonctionnement normal, la vanne PV2 sur la conduite 11 est ouverte par le contrôleur de pression PIC B, dont le point de consigne est un peu plus élevé que celui de PIC A.

Optionnellement un débitmètre Fl 3 mesure le débit de gaz dans la conduite 9 pour savoir combien de gaz est envoyé à l'utilisateur.

Si le système de régulation FIC1 est défaillant, la vitesse de modification du débit de liquide 5 augmente au-delà d'un seuil. Cette modification de taux au-delà du seuil est détectée par le détecteur FDSHH qui est relié à la conduite de liquide 5.

Selon l'invention, si une vitesse de modification du débit 5 est constatée, on ferme la conduite 9 et on régule l'envoi de fluide à l'atmosphère ou à la torche en fonction du débit de fluide dans la conduite 11.

Une fois cette vitesse de modification particulièrement élevée constatée, le système peut opérer les changements suivants :
- le système de régulation FIC1 est basculé en mode manuel et/ou l'entrée PV du système FIC1 est changé d'une valeur réelle à une moyenne mobile.
- la vanne PV 1 se ferme, de préférence doucement avec une rampe, afin de réduire le débit envoyé à un utilisateur
- la vanne PV 2 n'est plus commandée par le contrôleur de pression PIC B mais par le contrôleur de débit FIC2 relié à la conduite 11, de préférence de sorte que seul le contrôleur de débit FIC 2 pilote la vanne PV 2
- modifie le point de consigne du contrôleur de débit FIC2 pour qu'elle devient celui du contrôleur de débit FIC1, de sorte que le débit passant dans la conduite 11 corresponde à celui de la conduite de liquide 5

Optionnellement, quand la vanne PV 1 est fermée, son solénoïde si présent est également fermé.

Si la valeur de Fl 3 est utilisée dans les calculs, sa valeur est figée à celle mesurée en dernier et réduite ensuite à 0 pendant la fermeture de la vanne PV1.

Comme illustré dans la figure, il peut être nécessaire de prévoir une vanne FV 2 en parallèle de la vanne PV 2. Ceci est le cas quand la vanne PV2 serait autrement trop grande pour permettre une régulation fine du débit passant dans l'échangeur 3. La vanne FV 2 est dimensionnée pour laisser passer le débit nominal.

Dans ce cas, la vanne PV2 est commandée par le contrôleur de pression PIC B en fonction de la pression dans la conduite 7 et la vanne FV 2 est commandée par le contrôleur de débit FIC 2 en fonction du débit dans la conduite 7 ou 11.

Si la vitesse de modification du débit à un taux au niveau du seuil est détectée par le détecteur FDSHH, dans ce cas, au lieu de commander la vanne PV2 par le FIC2 plutôt que par le PIC B, la vanne PV2 sera fermée et la vanne FV2 sera ouverte par le FIC2, avec un point de consigne de débit correspondant à celui de FIC1.

Ce principe peut s'appliquer quel que soit le mode de contrôle de la vanne FV1. Dans l'exemple le contrôleur de débit FIC 1 est utilisé mais la vanne sur la conduite 5 peut être également ou en alternative régulée en fonction de la pression ou en fonction d'un niveau. Elle peut être régulée manuellement. La présence d'un débitmètre est toutefois nécessaire afin de détecter le mauvais fonctionnement de la vaporisation en constatant que le débit 5 modifie particulièrement rapidement.

## Revendications

1. Procédé de vaporisation d'un liquide (5) dans un échangeur de chaleur (3) dans lequel un liquide se vaporise dans l'échangeur de chaleur pour former un gaz (7) qui est envoyé à un utilisateur via une première conduite (9) en fonctionnement normal dans lequel si la vitesse de modification du débit de liquide envoyé vers l'échangeur dépasse un seuil, on ferme la première conduite et on envoie du fluide, pouvant être du gaz vaporisé dans l'échangeur de chaleur et/ou du liquide non vaporisé dans l'échangeur, à l'atmosphère ou à une torche, à travers une deuxième conduite (11) et une vanne (PV2), l'ouverture de la vanne étant régulée par le débit de fluide mesuré dans la deuxième conduite.

2. Procédé selon la revendication 1 dans lequel si la vitesse de modification du débit de liquide envoyé vers l'échangeur (3) est en dessous d'un seuil
i) du liquide vaporisé est envoyé à l'utilisateur et/ou
ii) du liquide vaporisé est envoyé à l'atmosphère ou à la torche à travers la deuxième conduite (11) et la vanne (PV2), l'ouverture de la vanne étant régulée par la pression du gaz vaporisé mesurée en aval de l'échangeur de chaleur.

3. Procédé selon la revendication 1 dans lequel si la vitesse de modification du débit de liquide envoyé vers l'échangeur (3) dépasse un seuil, l'ouverture de la vanne (PV2) n'est pas régulée par la pression du gaz vaporisé mesurée en aval de l'échangeur de chaleur.

4. Procédé selon l'une des revendications précédentes dans lequel la deuxième conduite (11) est fermée en fonctionnement normal.

5. Appareil de vaporisation d'un liquide comprenant un échangeur de chaleur (3) dans lequel un liquide se vaporise pour former un gaz, une première conduite (9) pour envoyer le gaz formé à un utilisateur en fonctionnement normal, une deuxième conduite (11) reliée à l'échangeur de chaleur pour envoyer du gaz vaporisé dans l'échangeur de chaleur et/ou du liquide non vaporisé dans l'échangeur, à l'atmosphère ou à une torche, un détecteur (FDSHH) pour détecter si la vitesse de modification du débit de liquide envoyé vers l'échangeur dépasse un seuil, des premiers moyens de régulation (FIC2) pour réguler l'ouverture d'une vanne (PV2) dans la deuxième conduite en fonction du débit mesuré dans la deuxième conduite, des deuxième moyens de régulation (PIC B) pour réguler l'ouverture de la vanne dans la deuxième conduite en fonction de la pression du gaz formé en aval de l'échangeur de chaleur ainsi que des moyens (SEL) pour permettre de relier la vanne sélectivement aux premiers et aux deuxième moyens de régulation.

6. Appareil selon la revendication 5 dans lequel les moyens (SEL) pour permettre de relier la vanne sélectivement aux premiers et aux deuxième moyens de régulation (FIC 2, PIC B) sont adaptés pour relier la vanne (PV2) aux premiers ou deuxièmes moyens de régulation en fonction de la vitesse de changement de débit du liquide rentrant dans l'échangeur.

7. Appareil selon la revendication 5 ou 6 comprenant une vanne auxiliaire (FV2) reliée en parallèle avec la vanne (PV2) dans la deuxième conduite (11).

8. Appareil selon la revendication 7 comprenant un débitmètre (FIC2) pour mesurer le débit dans la deuxième conduite (11) et pour ouvrir la vanne auxiliaire (FV2) en fonction de ce débit.

9. Appareil selon l'une des revendications 5 à 8 comprenant une vanne (PV1) pour ouvrir la première conduite (9) et des moyens (PIC A) d'ouvrir cette vanne en fonction de la pression et/ou du débit de gaz vaporisé.

## Patentansprüche

1. Verfahren zur Verdampfung einer Flüssigkeit (5) in einem Wärmetauscher (3), wobei in dem Wärmetauscher eine Flüssigkeit verdampft, um ein Gas (7) zu bilden, das im Normalbetrieb über eine erste Leitung (9) zu einem Nutzer geleitet wird, wobei, wenn die Änderungsgeschwindigkeit des Flüssigkeitsdurchflusses, der zu dem Tauscher geleitet wird, einen Schwellenwert überschreitet, die erste Leitung geschlossen wird und Fluid, das in dem Wärmetauscher verdampftes Gas und/oder in dem Tauscher nicht verdampfte Flüssigkeit sein kann, durch eine zweite Leitung (11) und ein Ventil (PV2) zur Atmosphäre oder zu einer Fackel geleitet wird, wobei die Öffnung des Ventils durch den Fluiddurchfluss geregelt wird, der in der zweiten Leitung gemessen wird.

2. Verfahren nach Anspruch 1, wobei, wenn die Änderungsgeschwindigkeit des Flüssigkeitsdurchflusses, der zu dem Tauscher (3) geleitet wird, einen Schwellenwert unterschreitet,
i) verdampfte Flüssigkeit zu dem Nutzer geleitet wird und/oder
ii) verdampfte Flüssigkeit durch die zweite Leitung (11) und das Ventil (PV2) zur Atmosphäre oder zur Fackel geleitet wird, wobei die Öffnung des Ventils durch den Druck des verdampften Gases geregelt wird, der stromabwärts des Wärmetauschers gemessen wird.

3. Verfahren nach Anspruch 1, wobei, wenn die Änderungsgeschwindigkeit des Flüssigkeitsdurchflusses, der zu dem Tauscher (3) geleitet wird, einen Schwellenwert überschreitet, die Öffnung des Ventils (PV2) nicht durch den Druck des verdampften Gases geregelt wird, der stromabwärts des Wärmetauschers gemessen wird.

4. Verfahren nach einem der vorhergehenden Ansprüche, wobei die zweite Leitung (11) im Normalbetrieb geschlossen ist.

5. Anlage zur Verdampfung einer Flüssigkeit, beinhaltend einen Wärmetauscher (3), in dem eine Flüssigkeit verdampft, um ein Gas zu bilden, eine erste Leitung (9), um das gebildete Gas im Normalbetrieb zu einem Nutzer zu leiten, eine zweite Leitung (11), die mit dem Wärmetauscher verbunden ist, um in dem Wärmetauscher verdampftes Gas und/oder in dem Tauscher nicht verdampfte Flüssigkeit zur Atmosphäre oder zu einer Fackel zu leiten, einen Sensor (FDSHH), um zu detektieren, ob die Änderungsgeschwindigkeit des zu dem Tauscher geleiteten Flüssigkeitsdurchflusses einen Schwellenwert überschreitet, erste Regelungsmittel (FIC2), um die Öffnung eines Ventils (PV2) in der zweiten Leitung in Abhängigkeit von dem in der zweiten Leitung gemessenen Durchfluss zu regeln, zweite Regelungsmittel (PIC B), um die Öffnung des Ventils in der zweiten Leitung in Abhängigkeit von dem Druck des gebildeten Gases stromabwärts des Wärmetauschers zu regeln, sowie Mittel (SEL), die es gestatten, das Ventil selektiv mit den ersten und den zweiten Regelungsmitteln zu verbinden.

6. Anlage nach Anspruch 5, wobei die Mittel (SEL), die es gestatten, das Ventil selektiv mit den ersten und den zweiten Regelungsmitteln (FIC 2, PIC B) zu verbinden, dazu angepasst sind, das Ventil (PV2) in Abhängigkeit von der Durchflussveränderungsgeschwindigkeit der Flüssigkeit, die in den Tauscher eintritt, mit den ersten oder den zweiten Regelungsmitteln zu verbinden.

7. Anlage nach Anspruch 5 oder 6, beinhaltend ein Zusatzventil (FV2), das in der zweiten Leitung (11) parallel zu dem Ventil (PV2) verbunden ist.

8. Anlage nach Anspruch 7, beinhaltend einen Durchflussmesser (FIC2), um den Durchfluss in der zweiten Leitung (11) zu messen und um das Zusatzventil (FV2) in Abhängigkeit von diesem Durchfluss zu öffnen.

9. Anlage nach einem der Ansprüche 5 bis 8, beinhaltend ein Ventil (PV1) zum Öffnen der ersten Leitung (9) und Mittel (PIC A) zum Öffnen dieses Ventils in Abhängigkeit von dem Druck und/oder dem Durchfluss von verdampftem Gas.

## Claims

1. Method for vaporizing a liquid (5) in a heat exchanger (3) in which a liquid vaporizes in the heat exchanger to form a gas (7) which is sent to a user via a first pipe (9) in normal operation, wherein if the rate of change of the rate of flow of liquid sent to the exchanger exceeds a threshold, the first pipe is closed and fluid, which may be gas vaporized in the heat exchanger and/or liquid not vaporized in the exchanger, is discharged into the atmosphere or to a flare stack through a second pipe (11) and a valve (PV2), the opening of the valve being regulated by the fluid flow rate measured in the second pipe.

2. Method according to Claim 1, wherein if the rate of change of the rate of flow of liquid sent to the exchanger (3) is below a threshold
i) vaporized liquid is sent to the user and/or
ii) vaporized liquid is discharged to the atmosphere or to the flare stack through the second pipe (11) and the valve (PV2), the opening of the valve being regulated by the pressure of the vaporized gas, which pressure is measured downstream of the heat exchanger.

3. Method according to Claim 1, wherein if the rate of change of the rate of flow of liquid sent to the exchanger (3) exceeds a threshold, the opening of the valve (PV2) is not regulated by the pressure of the vaporized gas, which pressure is measured downstream of the heat exchanger.

4. Method according to one of the preceding claims, wherein the second pipe (11) is closed in normal operation.

5. Apparatus for vaporizing a liquid comprising a heat exchanger (3) in which a liquid vaporizes to form a gas, a first pipe (9) for sending the gas formed to a user in normal operation, a second pipe (11) connected to the heat exchanger to send gas vaporized in the heat exchanger and/or liquid not vaporized in the exchanger to the atmosphere or to a flare stack, a detector (FDSHH) for detecting whether the rate of change of the rate of flow of liquid sent to the exchanger exceeds a threshold, first regulating means (FIC2) for regulating the opening of a valve (PV2) in the second pipe according to the flow rate measured in the second pipe, second regulating means (PIC B) for regulating the opening of the valve in the second pipe according to the pressure of the gas formed downstream of the heat exchanger, and means (SEL) allowing the valve to be connected selectively to the first and to the second regulating means.

6. Apparatus according to Claim 5, wherein the means (SEL) allowing the valve to be connected selectively to the first and to the second regulating means (FIC 2, PIC B) are suitable for connecting the valve (PV2) to the first or second regulating means according to the rate of change of the rate of flow of the liquid entering the exchanger.

7. Apparatus according to Claim 5 or 6, comprising an auxiliary valve (FV2) connected in parallel with the valve (PV2) in the second pipe (11).

8. Apparatus according to Claim 7, comprising a flowmeter (FIC2) for measuring the flow rate in the second pipe (11) and for opening the auxiliary valve (FV2) according to this flow rate.

9. Apparatus according to one of Claims 5 to 8, comprising a valve (PV1) for opening the first pipe (9) and means (PIC A) for opening this valve according to the pressure and/or the flow rate of vaporized gas.
